# EUROPÄISCHE PATENTSCHRIFT

(11) **EP 0 994 314 B1**
(45) Veröffentlichungstag und Bekanntmachung des Hinweises auf die Patenterteilung: **02.02.2005**
(21) Anmeldenummer: 99117991.2
(22) Anmeldetag: 17.09.1999
(51) Int. Cl.: F24H 9/12

(54) **Heizkörper mit Anschlussschleife**
Radiator with connecting loop
Radiateur avec boucle raccordante

(30) Priorität: 13.10.1998 DE 29818247 U
(43) Veröffentlichungstag der Anmeldung: 19.04.2000
(73) Patentinhaber: KERMI GmbH, 94447 Plattling (DE)
(72) Erfinder: Hofinger, Roland, 94469 Deggendorf (DE); Feldmeier, Dieter, 94469 Deggendorf (DE)
(74) Vertreter: Eder, Thomas, Dr.-Ing.

(56) Entgegenhaltungen:
- EP-A- 0 744 571
- DE-A- 19 844 885
- DE-U- 9 107 362
- DE-U- 29 807 226
- GB-A- 2 220 717

## Beschreibung

Die Erfindung betrifft einen Heizkörper, insbesondere einen Plattenheizkörper, für zentralisierte Heizungsanlagen, der einen heizkörperseitigen Vorlaufanschluß sowie einen heizkörperseitigen Rücklaufanschluß aufweist. Ferner ist dem Heizkörper ein heizungsanlagenseitiger Vorlaufanschluß sowie ein heizungsanlagenseitiger Rücklaufanschluß zugeordnet.

Derartige Heizkörper sind im Stand der Technik hinlänglich bekannt. So ist beispielsweise der WO 95/27176 ein entsprechender Heizkörper zu entnehmen, dem jedoch das Problem innewohnt, daß die beim Herstellungsprozeß für den Heizkörper auftretenden Fertigungstoleranzen zu Problemen bei der Montage des Heizkörpers am Einsatzort führen.

Aus der GB 2 220 717 ist eine Heizkörperanbindung bekannt, bei der eine flexible Schlauchverbindung zwischen einem Heizkörper und einer bestehenden starren Verrohrung angeordnet ist. Dabei kann der Heizkörper aus seiner Halterung genommen werden, um an die dahinter liegende Wand gelangen zu können. Der Heizkörper wird dabei von seinen Anschlüssen nicht getrennt und bleibt betriebsbereit.

Dementsprechend ist es die Aufgabe gemäß der vorliegenden Erfindung, einen Heizkörper und insbesondere einen Plattenheizkörper für zentralisierte Heizungsanlagen vorzuschlagen, der leicht anschließbar ist, wobei Toleranzen ausgeglichen werden können.

Diese Aufgabe wird gemäß der Erfindung durch einen Heizkörper bzw. dessen Anschlußweise gemäß dem Patentanspruch 1 gelöst. Besondere Vorteile ergeben sich, wenn zwischen dem Heizkörpervorlaufanschluß und dem Heizungsanlagenvorlaufanschluß ein Verbindungsabschnitt vorgesehen ist, der wenigstens bereichsweise als Kunststoffrohr ausgebildet ist und bzw. oder, daß zwischen dem Heizkörperrücklaufanschluß und dem Heizanlagenrücklaufanschluß ein Verbindungsabschnitt vorgesehen ist, der wenigstens bereichsweise ein Kunststoffrohr ist, wobei das Kunststoffrohr flexibel ist, und wobei der bzw. die Verbindungsabschnitte einen bzw. jeweils einen Leitungsteil aufweisen, der höher liegt als der Heizkörpervor- bzw. -rücklaufanschluß.

Gemäß der Erfindung kann mit dem bereichsweise aus Kunststoff bestehenden Verbindungsabschnitt ein Toleranzausgleich erzielt werden, indem der mindestens eine flexible Bereich bzw. bevorzugt die beiden flexiblen Bereiche problemlos verformt werden können, um eine Anpassung an Anschlußabschnitte einer zentralisierten Heizungsanlage vornehmen zu können. Auch flexible Metallrohre, d.h. Stahlwellrohre, Edelstahlwellrohre oder dergleichen sind entsprechend einsetzbar.

Ein weiterer Vorteil ergibt sich daraus, daß die Verbindungsabschnitte jeweils einen Leitungsteil aufweisen, der höher liegt als der Heizkörpervor- bzw. -rücklaufanschluß, so daß, wenn der Heizkörper aus irgendwelchen Gründen von der Heizungsanlage abmontiert wird, ein in dem Heizkörper befindliches Restwasser über den höher gelegenen Leitungsteil nicht entweichen kann. Ansonsten würde, wenn der Heizkörper für die Demontage ausgelassen wird, ein Restwasser in dem Heizkörper verbleiben, das nach der Demontage ansonsten auslaufen würde.

Bevorzugt weist der Leitungsteil bzw. weisen die Leitungsteile eine bzw. je eine Schleife auf, die wenigstens teilweise höher liegt bzw. die wenigstens teilweise höher liegen als der Heizkörpervor- bzw. -rücklaufanschluß. Die Bereitstellung einer derartigen Schleife veranlaßt zum einen einen verbesserten Spielraum beim Ausgleich von Toleranzen am Heizkörper und am Anschluß zur zentralisierten Heizungsanlage und sorgt andererseits dafür, daß Restwasser im Heizkörper aufgrund des Soges einerseits besser entfernt werden kann und andererseits immer noch vorhandenes Restwasser im Heizkörper zurückgehalten werden kann.

Eine besonders günstige Ausführungsform ergibt sich, wenn der bzw. die Verbindungsabschnitte vollends aus Kunststoffrohr gefertigt sind. Wenn nicht nur einer der Verbindungsabschnitte teilweise, sondern beide vollständig aus Kunststoffrohr gefertigt sind, ist es umso leichter möglich, einen Heizkörper mit kostengünstiger und toleranter Anschlußmöglichkeit herzustellen.

In Fig. 1 ist ein Heizkörper 10 mit Merkmalen gemäß der Erfindung dargestellt, der mit zwei Heizplatten 8 ausgestattet ist. Eine obere Abdeckung 22 verwehrt den Einblick in den Heizkörper. Obere Anschlußarmaturen 16c, 16d sind vorgesehen, um einerseits einen Anschluß der zwei Heizplatten 8 untereinander und andererseits gegebenenfalls einen Anschluß etwa einer Steigleitung 24 oder über einen Anschlußstutzen 20a, 20b die Anordnung eines Ventils zu ermöglichen.

Am unteren Ende des Heizkörpers 10 sind ebenfalls Anschlußarmaturen 16a, 16b vorgesehen, die mit Aufbauanschlüssen 18a, 18b versehen sind, an denen beispielsweise eine Verkleidung bzw. deren Seitenteile festgelegt werden können. An die Anschlußarmaturen 16a, 16b, über die benachbarte Heizplatten 8 miteinander verbunden werden können, schließen Anschlußstutzen 14a, 14b an.

An dem Anschlußstutzen 14a ist die Steigleitung 24 befestigt.

An den Anschlußstutzen 14a, 14b sind die Verbindungsabschnitte 12a, 12b angebracht. Diese sind aus einem Kunststoffmaterial oder beispielsweise auch aus Metellwellrohr hergestellt und sind mit jeweiligen Schleifen 34a, 36a bzw. 34b, 36b versehen. Vor der Einleitung in die Schleifen 34a, 36a, 34b, 36b sind jeweils erhöhte Fortsatzbereiche 32a, 32b vorgesehen. Wie zu erkennen ist, sind die Anschlußstutzen 14a, 14b niedriger als die jeweiligen hoch gelegenen Bereiche 36a, 36b der Verbindungsabschnitte 12a, 12b. Andererseits sind die unteren Abschnitte 34a, 34b der Schleifen niedriger gelegen als die Anschlußstutzen 14a, 14b. Diese Ausbildung sorgt dafür, daß einerseits beim Auslassen des Wassers aus dem Heizkörper 10 für Montagezwecke das Wasser im Heizkörper abgezogen wird, und andererseits, daß im Heizkörper verbleibendes Restwasser nicht aus dem Heizkörper herausfließen kann, um Fußböden, Teppiche oder dergleichen zu verschmutzen.

An dem Ende des Verbindungsabschnitts 12a ist eine Überwurfmutter 30b vorgesehen, die das Ende des Verbindungsabschnitts 12a an den Vorlauf 26 der zentralisierten Heizungsanlage anschließt. Umgekehrt ist der Rücklauf des Heizkörpers 10 über den Verbindungsabschnitt 12b an den Rücklauf 28 zur zentralisierten Heizungsanlage angeschlossen, wobei auch hier eine Überwurfmutter 30a für die reversible Fixierung sorgt.

Wie zu erkennen, weist der Heizkörper 10 einen mittigen Anschluß auf. Entsprechend könnte ein solcher Anschluß natürlich auch nach rechts oder links versetzt sein und die Steigleitung 24 könnte ebenfalls aus Kunststoff sein, das heißt beispielsweise, der Verbindungsabschnitt 12a könnte so lang ausgebildet sein, daß er unmittelbar an die Anschlußarmatur 16c angeschlossen werden könnte.

Es ist festzuhalten, daß die besagten Schleifen in den Verbindungsabschnitten 12a, 12b prinzipiell beliebig geformt sein können, das heißt auch anders ausgebildet sein können, als sie in Fig. 1 wiedergegeben sind. Wesentlich ist hier, daß durch die Schleifen ein Toleranzausgleich ermöglicht wird und beispielsweise in dem Fall, daß die Anschlüsse 26, 28 zur zentralisierten Heizungsanlage abgewinkelt oder verbogen sind, sich die Verbindungsabschnitte 12a, 12b an diese Ungenauigkeiten anpassen und diese ohne weiteres auffangen.

Die unter den Überwurfmuttern 30a, 30b verborgenen Anschlußbereiche werden später noch unter Bezugnahme auf die Fig. 3 bis 5 näher erörtert.

Fig. 2 zeigt den Heizkörper gemäß Fig. 1 in der Ebene in etwa der Schleifen der Verbindungsabschnitte 12a, 12b in einer Ansicht von unten. Zu erkennen ist insbesondere die seitlich ausweichende Führung der Schleifen. Hierdurch wird eine variable Anbindung des Heizkörpers in toleranzausgleichender Weise an eine zentralisierte Heizungsanlage gefördert. Ansonsten entsprechen die in Fig. 2 wiedergegebenen Bestandteile denen gemäß Fig. 1 und sollen deshalb hier nicht nochmals besprochen werden.

In Fig. 3 ist beispielhaft ein Verbindungsabschnitt 12a wiedergegeben. An dem heizkörperseitigen Ende 42 des Verbindungsabschnitts 12a ist eine Festlegungseinrichtung 40 vorgesehen, über die der Verbindungabschnitt 12a am Heizkörper, beispielsweise an einem der Anschlußstutzen 14a, 14b, befestigt werden kann.

Auf der Seite des heizungsanlagenseitigen Endes des Verbindungsabschnitts 12a ist ein integral in das Ende des Verbindungsabschnitts 12a eingeformter Anschlußflansch 50 vorgesehen, der umfänglich mit einem Vorstand 51 versehen ist. Über das Ende des Verbindungsabschnitts 12a ist in Anlage an den Flansch 50 eine Außenstützhülse 52 vorgesehen, die ebenfalls mit einem umfänglichen Überstand 53 ausgebildet ist. Hinter den Überstand 53 der Außenstützhülse 52 greift eine Überwurfmutter 30a, die auf der Seite des Heizkörpers vorgesehen ist und über die ein jeweiliger Verbindungsabschnitt 12a, 12b an der Verrohrung einer zentralisierten Heizungsanlage festgelegt werden kann. Vorteilhafterweise erhält die Überwurfmutter 30a ein größeres Spiel, um bei Auftreten von Fertigungstoleranzen, das heißt bei Auftreten von Montageproblemen, die Schleife 32a, 34a, 36a deformierend, einen Toleranzausgleich durchführen zu können.

Das Ende 42 des Verbindungsabschnitts 12a kann auch aufgeweitet werden, um dieses unmittelbar auf eine Innenstützhülse aufzuschieben, die integral an der Anschlußarmatur 16a, 16b oder dem Anschlußstutzen 14a, 14b vorgesehen sein kann. Eine Preßhülse oder Steckhülse 40 kann anschließend aufgeschoben und aufgepreßt werden, um das Ende 42 des Verbindungsabschnitts 12a festzulegen.

Die Fig. 4 zeigt prinzipiell die gleichen Bestandteile wie Fig. 3, jedoch aus einer anderen Perspektive, so daß sich eine wiederholende Beschreibung erübrigen läßt.

In Fig. 5 ist das Ende eines Verbindungsabschnittes nochmals gesondert vergrößert dargestellt. Hierbei kann es sich sowohl um den Verbindungsabschnitt 12a als auch den Verbindungsabschnitt 12b handeln. Der Flanschabschnitt 50, 51, die Überwurfmutter 30a und die Außenstützhülse 52, 53 entsprechen der Beschreibung, die in Verbindung mit Fig. 3 aufgeführt worden ist. Die Fig. 5 zeigt hierüber hinaus den Anschlußbereich 28, der zu der zentralisierten Heizungsanlage gehört. Die Überwurfmutter 30a verbindet die äußere Stützhülse 52, 53 hintergreifend den Verbindungsabschnitt 12a mit dem Vorlauf 26 bzw. dem Rücklauf 28 der zentralisierten Heizungsanlage. Die Stirnfläche des Flansches 50 bildet dabei gleichzeitig eine Dichtfläche gegenüber der Stirnfläche des Vorlauf- bzw. Rücklaufanschlusses 26, 28.

Der angeformte Flanschabschnitt kann natürlich auch durch einen separaten Flanschabschnitt realisiert werden, der beispielsweise aus Messung, Edelstahl oder Rotguß bzw. einem anderen adäquaten Material hergestellt ist.

## Patentansprüche

1. Heizkörper, insbesondere Plattenheizkörper, (10) für zentralisierte Heizungsanlagen, mit den folgenden Merkmalen:
a) einem heizkörperseitigen Vorlaufanschluss (14a) und einem heizkörperseitigen Rücklaufanschluss (14b) für den jeweiligen Anschluss an einen heizungsanlagenseitigen Vorlaufanschluss (26) und einen heizungsanlagenseitigen Rücklaufanschluss (28);
**gekennzeichnet durch** folgende Merkmale:
b) an dem heizkörperseitigen Vorlaufanschluss (14a) ist mit seinem ersten Ende ein Verbindungsabschnitt (12a) angeschlossen, der wenigstens bereichsweise als flexibles Rohr, insbesondere als Metallwellrohr oder Kunststoffrohr oder dergleichen ausgebildet ist, und dessen anderes Ende mit dem heizungsanlagenseitigen Vorlaufanschluss (26) verbindbar ist, und/oder
c) an dem heizkörperseitigen Rücklaufanschluss (14b) ist mit seinem ersten Ende ein Verbindungsabschnitt (12b) angeschlossen, der wenigstens bereichsweise als flexibles Rohr, insbesondere als Metallwellrohr oder Kunststoffrohr oder dergleichen ausgebildet ist, und dessen anderes Ende mit dem heizungsanlagenseitigen Rücklaufanschluss (28) verbindbar ist und
d) der bzw. die Verbindungsabschnitte (12a, 12b) zur Vermeidung von Restwasseraustritt bei Trennung des Heizkörpers von dem heizungsanlagenseitigen Vor- und/oder Rücklaufanschluss (26, 28) einen bzw. jeweils einen Leitungsteil (36a, 36b) aufweisen, der höher liegt als der heizkörperseitige Vor- bzw. Rücklaufanschluss (14a, 14b, 16a, 16b).

2. Heizkörper nach Anspruch 1, **dadurch gekennzeichnet, daß** der bzw. die Leitungsteile (12a, 12b) eine bzw. je eine Schleife (32a, 34a, 36a, 32b, 34b, 36b) umfassen, die wenigstens teilweise höher liegt bzw. liegen als der Heizkörpervor- bzw. -rücklauf anschluß.

3. Heizkörper nach einem der Ansprüche 1 oder 2, **dadurch gekennzeichnet, daß** der bzw. die Verbindungsabschnitte aus einem Kunststoffrohr sind.

4. Heizkörper nach einem der Ansprüche 1 bis 3, **dadurch gekennzeichnet, daß** das heizungsanlagenseitige Ende bzw. die heizungsanlagenseitigen Enden des bzw. der Verbindungsabschnitte (12a, 12b) wenigstens überwiegend aus Kunststoff ist bzw. sind.

5. Heizkörper nach Anspruch 4, **dadurch gekennzeichnet, daß** das bzw. die heizungsanlagenseitigen Enden einen bzw. jeweils einen Flanschabschnitt (50, 51) aufweisen, der durch eine heißplastische Verformung des Rohrendes integral ausgebildet ist.

6. Heizkörper nach Anspruch 5, **dadurch gekennzeichnet, daß** die Oberfläche des Flanschabschnitts bzw. der Flanschabschnitte gegenüber dem Heizungsanlagenvorlauf bzw. -rücklauf dichtend ist.

7. Heizkörper nach einem der Ansprüche 5 oder 6, **dadurch gekennzeichnet, daß** eine Befestigungseinrichtung, bevorzugt eine Überwurfmutter, (30a, 30b) an dem Flansch heizkörperseitig bzw. verbindungsabschnittsseitig (12a, 12b) festgelegt ist, indem der Flanschüberstand (51) hintergriffen ist.

8. Heizkörper nach einem der Ansprüche 5 bis 7, **dadurch gekennzeichnet, daß** eine Außenstützhülse (52, 53) an dem bzw. den Enden des bzw. der Verbindungsabschnitte (12a, 12b) vorgesehen ist, die bevorzugt ebenfalls einen Flanschabschnitt (53) aufweist, der von der bzw. einer Überwurfmutter (30a, 30b) hintergriffen ist.

9. Heizkörper nach einem der Ansprüche 1 bis 8, **dadurch gekennzeichnet, daß** heizkörperseitig am Vor- und/oder Rücklauf eine Steckhülse vorgesehen ist, beispielsweise angeschraubt, angeschweißt oder dergleichen, um das Kunststoffrohr (12a, 12b) aufzustecken.

10. Heizkörper nach Anspruch 9, **dadurch gekennzeichnet, daß** eine das Kunststoffrohr umgebende Festlegungseinrichtung, eine Preßhülse, eine Steckhülse (40) oder dergleichen vorgesehen ist, um das Kunststoffrohr auf der Steckhülse festzulegen.

11. Heizkörper nach einem der Ansprüche 1 bis 10, **dadurch gekennzeichnet, daß** die heizungsanlagenseitigen Anschlüsse (30a, 30b) mittig am Heizkörper (10) vorgesehen sind.

12. Heizkörper nach einem der Ansprüche 1 bis 11, **dadurch gekennzeichnet, daß** das bzw. die Kunststoffrohre innerhalb des Heizkörpers verlaufen, das heißt, beispielsweise zwischen den Heizplatten (8), hinter einer einzelnen Heizplatte (8), innerhalb der Heizkörperverkleidung und/oder dergleichen.

## Claims

1. A radiator, particularly a panel-type radiator (10), for central heating installations, having the following features:
a) an inflow connection (14a) on the radiator side and a return-flow connection (14b) on the radiator side for respective connection to an inflow connection (26) on the heating-installation side and a return-flow connection (28) on the heating-installation side;
**characterised by** the following features:
b) a connecting portion (12a) is connected by its first end to the inflow connection (14a) on the radiator side, at least some regions of said connecting portion being constructed as a flexible pipe, particularly a corrugated metal pipe or a plastics pipe or the like, and its other end being connectable to the inflow connection (26) on the heating-installation side, and/or
c) a connecting portion (12b) is connected by its first end to the return-flow connection (14b) on the radiator side, at least some regions of said connecting portion being constructed as a flexible pipe, particularly a corrugated metal pipe or a plastics pipe or the like, and its other end being connectable to the return-flow connection (28) on the heating-installation side, and,
d) to prevent residual water from escaping when the radiator is separated from the inflow and/or return-flow connection (26, 28) on the radiator side, the connecting portion(s) (12a, 12b) has/have a (respective) line part (36a, 36b) which is higher than the inflow connection and return-flow connection (14a, 14b, 16a, 16b) on the radiator side.

2. A radiator according to Claim 1, **characterised in that** the line part(s) (12a, 12b) include(s) a (respective) loop (32a, 34a, 36a, 32b, 34b, 36b) which is/are at least in part higher than the inflow connection and return-flow connection on the radiator side.

3. A radiator according to one of Claims 1 and 2, **characterised in that** the connecting portion (s) comprise(s) a plastics pipe.

4. A radiator according to one of Claims 1 to 3, **characterised in that** the end(s) of the connecting portion(s) (12a, 12b) on the heating-installation side is/are at least predominantly made of plastics material.

5. A radiator according to Claim 4, **characterised in that** the end(s) on the heating-installation side has/have a (respective) flange portion (50, 51) which is integrally constructed by hot plastic deformation of the pipe end.

6. A radiator according to Claim 5, **characterised in that** the surface of the flange portion(s) is sealed with respect to the inflow and return flow on the heating-installation side.

7. A radiator according to one of Claims 5 and 6, **characterised in that** a securing device, preferably a union nut (30a, 30b), is fixed on the flange on the radiator side and connecting-portion side (12a, 12b) whereby it reaches behind the flange projection (51).

8. A radiator according to one of Claims 5 to 7, **characterised in that** an outer supporting sleeve (52, 53) is provided on the end(s) of the connecting portion(s) (12a, 12b), which preferably likewise has a flange portion (53) behind which the/a union nut (30a, 30b) reaches.

9. A radiator according to one of Claims 1 to 8, **characterised in that** a push-on sleeve is provided on the inflow and/or return flow on the radiator side, for example by screwing, welding or the like, in order to push on the plastics pipe (12a, 12b).

10. A radiator according to Claim 9, **characterised in that** a fixing device, press-on sleeve, push-on sleeve (40) or the like surrounding the plastics pipe is provided in order to fix the plastics pipe on the push-on sleeve.

11. A radiator according to one of Claims 1 to 10, **characterised in that** the connections (30a, 30b) on the heating-installation side are provided centrally on the radiator (10).

12. A radiator according to one of Claims 1 to 11, **characterised in that** the plastics pipe(s) extend(s) within the radiator, i.e. for example between the heating panels (8) behind an individual heating panel (8), within the radiator cover and/or the like.

## Revendications

1. Radiateur, plus particulièrement un radiateur à plaques (10) pour des installations de chauffage centralisées, présentant les caractéristiques suivantes :
a) un raccord d'arrivée côté radiateur (14a) et un raccord de retour côté radiateur (14b) pour le raccordement respectif à un raccord d'arrivée côté installation de chauffage (26) et à un raccord de retour côté installation de chauffage (28) ;
**caractérisé par** les propriétés suivantes :
b) au niveau du raccord d'arrivée (14a) côté radiateur, est raccordée par sa première extrémité une section de raccord (12a), qui est formée à ce niveau au moins comme tube flexible, notamment un tube ondulé en métal ou un tube en plastique ou similaire et dont l'autre extrémité est raccordable au raccord d'arrivée (26) côté installation de chauffage, et/où
c) au niveau du raccord de retour (14b) côté radiateur, est raccordée par sa première extrémité une section de raccord (12a), qui est formée à ce niveau au moins comme tube flexible, notamment un tube ondulé en métal ou un tube en plastique ou similaire et dont l'autre extrémité est raccordable au raccord de retour (28) côté installation de chauffage, et
d) la ou les sections de raccord (12a, 12b), pour empêcher la pénétration d'eau usée lors de la séparation du radiateur d'avec le raccord d'arrivée et/ou retour (16, 28) côté installation de chauffage, présente(nt) respectivement une pièce de conduite (36a, 36b), qui est positionnée à un niveau supérieur au raccord d'arrivée/retour côté radiateur (14a, 14b, 16a, 16b).

2. Radiateur selon la revendication 1, **caractérisé en ce que** la ou les pièces de conduite (12a, 12b) comprennent chacune un circuit fermé (21a, 34a, 36a, 32b, 34b, 36b) qui est ou sont positionné(s) à un niveau supérieur au raccord d'arrivée/retour du radiateur.

3. Radiateur selon l'une des revendications 1 ou 2, **caractérisé en ce que** la ou les section(s) de raccord sont fabriquées dans un tube en plastique.

4. Radiateur selon l'une des revendications 1 à 3, **caractérisé en ce que** la ou les extrémité(s) côté installation de chauffage de la ou des section(s) de raccord (12a, 12b) est ou sont au moins majoritairement en plastique.

5. Radiateur selon la revendication 4, **caractérisé en ce que** la ou les extrémité(s) côté installation de chauffage présente(nt) chacune une section de bride (50, 51) qui est formée intégralement par une déformation plastique à chaud du tube.

6. Radiateur selon la revendication 5, **caractérisé en ce que** la surface de la ou des section(s) de bride a une fonction d'étanchéification par rapport au système d'arrivée/retour de l'installation de chauffage.

7. Radiateur selon l'une des revendications 5 ou 6, **caractérisé en ce qu'**un dispositif de fixation, de préférence un écrou-raccord (30a, 30b) est fixé à la bride côté radiateur, c'est à dire côté section de raccord (12a, 12b), la saillie de bride (51) étant tenue par l'arrière.

8. Radiateur selon l'une des revendications 5 à 7, **caractérisé en ce qu'**un manchon d'appui externe (52, 53) est prévu à l'une ou aux extrémité(s) de la ou des section(s) de raccord (12a, 12b), qui présente de préférence une section de bride tenue par l'arrière par le ou un écrou-raccord.

9. Radiateur selon l'une des revendications 1 à 8, **caractérisé en ce qu'**une douille est prévue au niveau arrivée/retour côté radiateur, qui est par exemple vissée, soudée ou similaire, afin de fixer le tube en plastique (12a, 12b).

10. Radiateur selon la revendication 9, **caractérisé en ce qu'**un dispositif de fixation entourant le tube en plastique est muni d'une douille à sertir, d'une douille (40) ou similaire, afin de fixer le tube en plastique sur l'alvéole.

11. Radiateur selon l'une des revendications 1 à 10, **caractérisé en ce que** les raccords coté installation de chauffage (30a, 30b) sont prévus au centre du radiateur (10).

12. Radiateur selon l'une des revendications 1 à 11, **caractérisé en ce que** le ou les tube(s) en plastique s'étendent à l'intérieur du radiateur, c'est à dire par exemple entre les plaques de chauffage (8), derrière une plaque de chauffage (8), à l'intérieur de l'enveloppe du radiateur et/ou similaire.
